# FASCICULE DE BREVET EUROPEEN

(11) **EP 3 399 955 B1**
(45) Date de publication et mention de la délivrance du brevet: **11.12.2019**
(21) Numéro de dépôt: 17701739.9
(22) Date de dépôt: 03.01.2017
(51) Int. Cl.: A61J 9/00, A61J 9/08, A61J 11/00, A61J 11/04, B65D 25/02

(54) **DISPOSITIF POUR MELANGER UN PRODUIT EN POUDRE ET UN PRODUIT LIQUIDE, NOTAMMENT POUR LA PREPARATION ALIMENTAIRE POUR BEBE**
VORRICHTUNG ZUM MISCHEN EINES PULVERFÖRMIGEN PRODUKTES UND EINES FLÜSSIGEN PRODUKTES, INSBESONDERE ZUR NAHRUNGSZUBEREITUNG FÜR BABYS
DEVICE FOR MIXING A POWDERED PRODUCT AND A LIQUID PRODUCT, PARTICULARLY FOR FOOD PREPARATION FOR BABIES

(30) Priorité: 08.01.2016 FR 1600042
(43) Date de publication de la demande: 14.11.2018
(73) Titulaire: Bizard, Tatiana, 94210 La Varenne Saint Hilaire (FR)
(72) Inventeur: Bizard, Tatiana, 94210 La Varenne Saint Hilaire (FR)
(74) Mandataire: Audusseau-Girardeau, Magaly
(86) Numéro de dépôt international: PCT/FR2017/000001
(87) Numéro de publication internationale: WO 2017/118798

(56) Documents cités:
- WO-A1-98/29317
- DE-T5-112013 003 660
- US-A1- 2005 056 608
- US-A1- 2009 301 905

## Description

L'invention a trait à un dispositif pour mélanger et délivrer un produit fluide reconstitué à partir d'une poudre et d'un produit liquide. Le dispositif permet de réaliser un produit fluide reconstitué sans grumeau, par exemple un lait pour nourrissons, apte à être versé dans un biberon ou apte à être délivré directement au bébé au moyen d'un accessoire adaptable sur le dispositif et présentant une tétine de délivrance.

Elle concerne par ailleurs des perfectionnements apportés dans le domaine des biberons.

Elle concerne en outre un mélangeur manuel qui facilite la procédure de toute préparation liquide ou en poudre notamment celle du biberon des bébés afin d'obtenir un lait homogène et sans grumeau. Il a été spécialement étudié pour mélanger la poudre de lait épaissie avec l'eau qui peut être difficile à obtenir sans grumeau. Ce lait est consommé et prescrit de plus en plus fréquemment par les pédiatres aux bébés qui souffrent de régurgitations fréquentes ou de reflux gastro-œsophagien (RGO).

Les PPN (préparations en poudre pour nourrissons) sont consommées partout dans le monde. Cette présente invention est destinée à toute préparation qu'il s'agisse de lait de sevrage, lait de suite, 1^{er} et 2^{ème} âge, lait AR (anti-régurgitation), poudres de lait hypoallergénique (HA), biologique, végétale, spécifique ou digestive, lait confort ou de préparation pour enfant en bas âges, tels que bouillies et farines de céréales et de légumes. L'utilisation de cette invention permet d'obtenir une préparation de l'alimentation de l'enfant fluide et sans grumeau. Elle est efficace avec des petites et grandes quantités de préparations et permet de verser celles-ci dans un biberon facilement.

De nombreux parents partagent leurs difficultés à préparer le biberon de leur enfant, ils constatent des grumeaux dans la préparation du lait et qui de ce fait se coincent dans la tétine du biberon. Les grumeaux dans le lait empêchent le bébé de boire le lait correctement avec des interruptions constantes le temps pour les parents de dégager le grumeau coincé dans la tétine. Ce qui rend le repas de l'enfant et des parents inconfortable.

La préparation et la manipulation des biberons d'alimentation nécessitent le respect d'une hygiène rigoureuse. Le mélange avec la poudre de lait pour nourrisson, l'eau et/ou la farine de céréales est traditionnellement effectué dans le biberon. L'action peut être difficile quand celui-ci est bien rempli. On recommande pour ce mélange de rouler le biberon entre les mains. Une petite majorité des parents pense obtenir un meilleur résultat et pincent les faces externes de la tétine et secoue le biberon de haut en bas faisant barrage ainsi à d'éventuels grumeaux qui se logeraient dans la tétine. Les mesure d'hygiène recommandées ne sont, dans ce cas, pas respectées. De plus, cette manipulation ne garantit pas une préparation exempte de grumeaux.

Certains fabricants ont conçu des systèmes de mélange, mélangeurs ou mixeurs pour éviter les grumeaux mais qui sont électriques ou fonctionnent avec des piles.

Le dispositif selon l'invention permet de pallier cet inconvénient. Il permet de préparer le lait du bébé de manière fluide et sans grumeau et donc de donner le repas à l'enfant sereinement et en toute sécurité. Il fonctionne manuellement et donc n'a pas besoin de pile.

On connait du document US 2009/0301905 un dispositif mélangeur du type biberon, qui comporte un contenant principal fermé à une première extrémité par un couvercle amovible, ainsi qu'un contenant secondaire formant réservoir, apte à recevoir une dose de produit en poudre à reconstituer, ledit contenant secondaire étant monté amovible à une seconde extrémité du contenant principal. Ainsi réalisé, le dispositif mélangeur permet à l'utilisateur de disposer d'un objet qui comporte déjà la dose de produit en poudre à reconstituer dans le contenant secondaire et la dose de liquide nécessaire à la reconstitution dans le contenant principal. L'utilisateur commande le versement du produit en poudre déjà dosé dans le contenant principal en exerçant une pression sur la paroi du contenant secondaire, pour permettre l'ouverture du contenant secondaire dans le contenant principal. L'utilisateur mélange alors le produit en poudre et le liquide en agitant le biberon jusqu'à obtenir le produit fluide reconstitué.

Bien que facilitant la préparation du biberon pour l'utilisateur, un tel dispositif n'assure pas que le produit fluide reconstitué soit mélangé de façon homogène.

L'invention vise à offrir une alternative de réalisation qui vise à assurer un mélange homogène du produit en poudre et du produit liquide de manière à obtenir un produit fluide reconstitué sans grumeau.

Elle propose à cet effet un dispositif mélangeur pour mélanger un produit en poudre et un produit liquide, notamment pour la préparation alimentaire pour bébé. ledit dispositif comportant :
- un contenant principal fermé à une première extrémité par un couvercle amovible,
- un contenant secondaire formant réservoir, apte à recevoir une dose de produit en poudre, ledit contenant secondaire étant monté amovible à une seconde extrémité du contenant principal.
Conformément à l'invention, le contenant principal comporte un ressort en forme de toupie qui est amovible et qui est libre de se déplacer dans ledit contenant principal sous l'action d'une agitation manuelle dudit contenant principal par un utilisateur.

On comprendra par « ressort » un élément ajouré suffisamment souple pour pouvoir se déformer et suffisamment élastique pour reprendre sa forme initiale.

Grâce à la présence du ressort capable de se déplacer dans le contenant sous l'action d'une agitation manuelle, les grumeaux formés lors de l'agitation sont cassés : en effet, les grumeaux entrent en contact avec le ressort en forme de toupie qui se déplace dans le contenant, ce qui les détruit. La forme de toupie du ressort permet d'atteindre certains recoins intérieurs du contenant principal, ce qui accentue l'efficacité du l'action du ressort qui agit dans lesdits recoins.

Ainsi réalisée, l'invention permet d'obtenir un mélange homogène du produit en poudre et du produit liquide à l'intérieur du contenant principal.

Le ressort en forme de toupie présente une section transversale, appelée section de ressort, de forme sensiblement circulaire et présentant un diamètre maximum de section de ressort. Le contenant principal présente une section transversale, appelée section de contenant, de une forme sensiblement circulaire et présentant un diamètre minimum de section de contenant.

Pour assurer le déplacement du ressort dans le contenant principal, on prévoit que le diamètre maximum de section de ressort soit inférieur au diamètre minimum de section de contenant.

Selon un mode de réalisation avantageux de l'invention, il est prévu que ledit diamètre maximum de section de ressort soit au moins égal à la moitié dudit diamètre minimum de section de contenant.

L'invention peut également comporter les caractéristiques suivantes, prises séparément ou en combinaison :
- le ressort en forme de toupie peut être une tige en spirale qui s'enroule autour d'un axe de rotation en suivant une forme cônique de section circulaire,
- le ressort en forme de toupie peut être une tige qui s'enroule autour d'un axe de rotation en suivant une forme de double cône présentant des extrémités de cône sensiblement en forme de pointe, situées aux extrémités dudit ressort en forme de toupie,
- le ressort en forme de toupie peut comporter des tiges arquées reliées entre elles par leurs extrémités respectives et réparties angulairement de façon régulière autour d'un axe central, lesdites tiges arquées présentant une concavité orientée vers ledit axe central,
- le ressort en forme de toupie peut présenter une hauteur comprise entre 1 cm et 5 cm,
- le ressort en forme de toupie peut être réalisé en alliage métallique inoxydable,
- le ressort en forme de toupie peut être réalisé en alliage polymère thermoplastique, de préférence en polypropylène,
- le couvercle peut comporter un filtre amovible,
- ledit filtre amovible peut comporter une paroi transversale ajourée, la paroi ajourée présentant des ouvertures traversantes, lesdites ouvertures traversantes présentant une largeur inférieure ou égale à 3 mm, de préférence comprise entre sensiblement 1,5 et 2,5 mm,
- la paroi ajourée peut être une grille comportant des lamelles orientées parallèles entre elles,
- la paroi ajourée peut être une grille comportant des lamelles qui se croisent perpendiculairement les unes par rapport aux autres,
- le couvercle amovible peut comporter un bec verseur, le bec verseur étant équipé d'un capuchon monté mobile entre une position d'ouverture et une position de fermeture du bec verseur,
- le couvercle amovible peut comporter une bague recevant une tétine, apte à délivrer ledit fluide reconstitué par succion buccale d'un enfant en bas-âge, ainsi que d'un capuchon apte à venir coiffer ladite tétine et fermer hermétiquement ledit dispositif.

L'invention vise en outre un ensemble comportant un dispositif mélangeur tel que défini ci-dessus, ainsi qu'au moins un contenant secondaire supplémentaire fermé par un couvercle amovible.

En d'autres termes, l'invention pourrait se présenter de la façon suivante : Selon un mode de réalisation de la présente invention, le mélangeur pour préparation alimentaire pour bébé est remarquable en ce qu'il comprend un contenant principal, un réservoir et un ressort amovible en forme de toupie. Selon le mode de réalisation de la présente invention, le ressort amovible en forme de toupie se déplace librement dans le mélange comprenant un produit en poudre et un produit liquide, le mélange étant placé dans le contenant principal.

Selon encore un autre mode de réalisation, le mélangeur comporte un couvercle amovible avec bec verseur permettant de verser le lait dans le biberon sans le renverser. Selon un autre mode de réalisation le bec verseur comporte un filtre amovible destiné à contrôler l'absence de grumeaux. Selon un autre mode de réalisation le filtre amovible comporte des lamelles. Pour un autre mode de réalisation le filtre amovible comporte un grillage. L'invention comporte également selon un autre mode de réalisation une bague d'adaptation amovible pour l'ajout d'accessoires, par exemple une tétine standard.

Pour pouvoir être exécutée, l'invention est exposée de façon suffisamment claire et complète dans la description suivante qui est, en plus, accompagnée de dessins dans lesquels:
- La figure 1 est une vue de côté d'un dispositif mélangeur conforme à un premier mode de réalisation selon l'invention, la figure 1 montrant par transparence l'intérieur d'un contenant principal que comporte le dispositif ;
- La figure 2 illustre un mode de réalisation d'un couvercle amovible, en vue de coupe axiale ;
- La figure 3 illustre le couvercle amovible montré en figure 2 en vue de perspective, un filtre amovible ayant été placé volontairement à l'extérieur du couvercle afin de permettre une meilleure observation ;
- La figure 4 est une vue éclatée en perspective d'un dispositif mélangeur conforme à l'invention équipé d'un couvercle différent de celui montré sur les figures 1 à 3 ;
- La figure 5 est une vue de côté d'un second mode de réalisation d'un ressort en forme de toupie que comporte le dispositif mélangeur conforme à l'invention ;
- Et la figure 6 est une vue de côté d'un troisième mode de réalisation d'un ressort en forme de toupie que comporte le dispositif mélangeur conforme à l'invention.

Dans la description qui suit, les termes « inférieur », « supérieur », « haut », « bas » etc... sont utilisés en référence aux dessins pour une plus grande facilité de compréhension. Ils ne doivent pas être compris comme étant des limitations de la portée de l'invention.
La figure 1 montre un premier dispositif mélangeur D conforme à l'invention. La figure 4 illustre un second dispositif mélangeur D' également conforme à l'invention.

Il sera fait référence dans un premier temps au premier dispositif mélangeur D.

Le dispositif mélangeur D comporte un contenant principal 1 qui se présente sous la forme d'un flacon de section circulaire, présentant une paroi latérale 10 en forme de tube. Le flacon est fermé à une extrémité 12 de la paroi latérale 10 en forme de tube par un fond sensiblement plat 11.

La paroi latérale 10 du contenant principal 1 est courbe, et la concavité de la courbure de la paroi est tournée vers l'extérieur du contenant principal 1 de sorte que ce dernier présente une réduction de section au voisinage de la moitié de sa hauteur H. Cette forme particulière de la paroi latérale 10 assure une meilleure prise en main du contenant principal par un utilisateur.

L'extrémité 12 de la paroi latérale 10 est également une extrémité du contenant principal 1.

La paroi latérale 10 se prolonge au-delà du fond 11 du contenant principal de sorte à présenter une collerette 13 saillante de la périphérie du fond 11 vers le bas (sur la figure 1).

La collerette 13 présente, sur sa surface intérieure, un filetage interne 14 dont l'utilité sera expliquée ci-après.

L'extrémité libre 15 de la collerette 13 est lisse et s'inscrit dans un plan, de sorte à forme un piètement pour le contenant permettant à l'utilisateur de pourvoir faire reposer de façon stable le contenant principal 1 sur un support sensiblement plat, par exemple sur le plateau d'une table.

Le contenant est réalisé en tout matériau adapté pour contenir et conserver des aliments. Par exemple, il peut être réalisé en verre, en polypropylène (PP) ou toute autre polymère thermoplastique répondant aux normes alimentaires en vigueur. Il pourrait également être réalisé en inox ou en matériau biosourcé, issu de matières végétales.

Le filetage interne 14 de la collerette 13 permet d'accrocher, de façon amovible par vissage, un contenant secondaire 6.

Le contenant secondaire 6 forme un réservoir amovible 6 (ce vocabulaire sera conservé par la suite) qui se rapporte sur le contenant principal, et qui peut être utilisé par un utilisateur pour stocker une dose de produit en poudre.

Pour simplifier la lecture des figures, Il devra être noté qu'aucun produit en poudre ou liquide n'a été représenté.

Le réservoir amovible 6 présente une paroi latérale 60 cylindrique, de diamètre sensiblement identique à celui de la collerette 13. L'une 61 des extrémités de la paroi latérale 60 est fermée par un fond sensiblement plat 62.

Le fond sensiblement plat 62 du réservoir amovible 6 permet de faire reposer de façon stable le dispositif D sur un support sensiblement plat, par exemple sur le plateau d'une table.

L'autre extrémité 63 de la paroi latérale 60 du réservoir amovible 6 présente un filetage 64 sur sa face extérieure. Le filetage 64 est complémentaire du filetage 14 interne de la collerette 13, de sorte que le réservoir amovible 6 soit démontable par vissage à l'extrémité du contenant principal 1.

Le réservoir amovible 6 et le contenant principal 1 sont coaxiaux et présentent un axe de symétrie Z commun lorsque le réservoir amovible 6 est fixé à l'extrémité du contenant principal 1.

Le contenant principal 1 est fermé à son autre extrémité 16 (opposée à l'extrémité 12) par un dispositif de fermeture et de délivrance 2 qui permet de fermer hermétiquement le contenant et qui permet également, dans le cadre de la présente invention, de délivrer un produit que peut contenir le contenant principal 1.

Le dispositif 2 montré en figure 1 est un couvercle 2 (ce vocabulaire sera conservé par la suite) qui est monté à l'extrémité 16 de manière amovible, en particulier par vissage.

On comprendra par « couvercle » une pièce mobile qui s'adapte à l'ouverture d'un récipient pour le fermer.

Le couvercle 2 comporte une jupe cylindrique 20 présentant une extrémité libre 21 comportant une surface interne 23, la surface interne présentant un filetage 22.

L'extrémité 16 du contenant principal 1 présente un filetage 17 complémentaire au filetage 22, pour permettre le vissage de la jupe 20 du couvercle amovible 2 à l'extrémité du contenant principal 1.

Dans le cadre de l'exemple illustré sur la figure 1, le couvercle 2 comporte un bec verseur 3 permettant de délivrer un produit contenu dans le contenant principal sans retirer le dispositif de fermeture. Il comporte également un capuchon 30 monté mobile entre une position de fermeture illustrée en figure 1) et une position d'ouverture (illustrée en figure 3).

Le capuchon 30 est relié à une paroi sommitale 31 du couvercle 3 par un bras 32. La bras 32 est articulé à l'une de ses extrémités sur la paroi sommitale 31 pour autoriser le déplacement du capuchon 30 de sa position de fermeture à sa position d'ouverture. L'articulation peut être réalisée par une charnière ou toute autre liaison souple, par exemple. Le bras 32 permet de toujours garder en lien entre le capuchon 30 et le couvercle 3, de sorte à ne pas le perdre.

Le capuchon 30 permet de fermer hermétiquement le bec verseur 3 de manière à ce le dispositif de fermeture (ou couvercle) puisse fermer hermétiquement le contenant principal 1.

Conformément à l'invention, le dispositif mélangeur comporte un ressort en forme de toupie 5 positionnable à l'intérieur du contenant principal et présentant des dimensions telles que le ressort peut se mouvoir à l'intérieur du contenant principal si un utilisateur agite le contenant principal et que le ressort est placé à l'intérieur. Autrement dit, le contenant principal 1 comporte un ressort en forme de toupie 5 qui est amovible et qui est libre de se déplacer dans le contenant principal sous l'action d'une agitation manuelle du contenant principal 1 par un utilisateur.

La fonction du ressort en forme de toupie est d'assurer l'obtention d'un mélange homogène d'une poudre et d'un liquide que l'on place dans le contenant principal : il agit comme un fouet culinaire.

La poudre peut être une poudre de lait infantile à reconstituer ou une farine alimentaire. Elle peut être conditionnée sous forme de dose dans le réservoir amovible 6 (le réservoir 6 est dévissé pour permettre de déverser la dose de produit en poudre dans le contenant principal). Le liquide peut être de l'eau ou tout autre liquide alimentaire. La quantité d'eau peut être mesurée grâce à une graduation 18 que porte la paroi latérale 10 du contenant principal.

La figure 1 montre un premier exemple de réalisation d'un ressort en forme de toupie 5. D'autres formes de ressorts en forme de toupie 5 sont illustrées sur les figures 5 et 6.

On comprendra par « forme de toupie » toute forme comportant une partie sphérique ou cônique munie d'une extrémité sensiblement pointue.

Le ressort en forme de toupie 5 montré en figure 1 est composé d'une tige 50 en spirale qui s'enroule autour d'un axe de rotation en suivant une forme conique 51 de section circulaire. Dans l'exemple illustré en figure 1, l'axe de rotation est l'axe Z du dispositif mélangeur D car le ressort en forme de toupie 5 a été représenté de sorte que son axe soit aligné avec l'axe Z il est ainsi plus aisé d'apprécier les différences de sections des éléments que comporte le dispositif mélangeur D.

La figure 5 illustre une variante de réalisation du ressort en forme de toupie. Dans cet exemple, le ressort en forme de toupie 5' comporte une tige 52 qui s'enroule autour d'un axe de symétrie Z1 (représenté horizontalement) en suivant une forme en double cône 53.

On comprendra par « cône » une forme de section circulaire présentant une pointe 54.

Dans le cadre de l'exemple illustré sur la figure 5, la forme en double cône 53 est telle que les pointes 54 sont orientées vers l'extérieur de l'objet : les pointes 54 se trouvent donc aux extrémités du ressort en forme de toupie 5'.

Une autre variante de réalisation du ressort en forme de toupie est montrée en figure 6. Selon ce mode de réalisation, le ressort en forme de toupie 5" présente également une forme globale de double cône 53 avec des pointes 54 se trouvant aux extrémités du ressort.

Dans le cadre de cet exemple, la forme en double cône 53 est réalisée par des tiges arquées 55 reliées entre elles par leurs extrémités respectives 56 et 57 (toutes les extrémités 56 des tiges 55 sont reliées entre elles et toutes les extrémités 57 des tiges 55 sont reliées entre elles). Les tiges arquées 55 sont réparties angulairement de façon régulière autour d'un axe centrale Z2 (orienté horizontalement sur la figure 6). Les tiges arquées 55 présentent toutes une concavité orientée vers l'intérieur du ressort en forme de toupie 5".

Le ressort en forme de toupie peut être réalisé en n'importe quel matériau acceptable pour être mis en contact avec des produits alimentaires. II peut, par exemple, être réalisé en alliage métallique inoxydable, en alliage polymère thermoplastique (par exemple en PP - Polypropylène). Un ressort en forme de toupie sera plus performant s'il est lourd : c'est pourquoi il est préférable de choisir de le réaliser un alliage métallique inoxydable pour un dispositif mélangeur de grande contenance.

Un ressort en forme de toupie n'abimera pas (ou moins) la surface intérieure du contenant principal 1 s'il est réalisé en polymère thermoplastique. Aussi, si le contenant principal 1 est lui-même réalisé en polymère thermoplastique, il est préférable de lui associer un ressort en forme de toupie également réalisé en polymère thermoplastique.

Un contenant principal 1 réalisé en verre pourra accueillir plus facilement toute sorte de ressort en forme de toupie car le verre est une matière plus dure.

Pour agir comme un fouet à l'intérieur du contenant principal 1, quand le contenant principal est agité manuellement, le ressort en forme de toupie 5 (ou 5' ou 5") doit avoir des dimensions telles qu'il peut se mouvoir librement à l'intérieur du contenant principal 1. Pour ce faire, il est nécessaire que le ressort en forme de toupie présente une section maximum de dimensions strictement inférieures aux dimensions de la section minimum transversale du contenant principal :
Le ressort en forme de toupie 5, montré en figure 1, présente une section transversale S1 qui sera appelée par la suite « section transversale de ressort » (pour des besoins de clarté de l'exposé). La section transversale de ressort S1 présente un diamètre maximum D1.

Le contenant principal 1 présente une section transversale S2 qui sera appelée par la suite « section transversale de contenant » (pour des besoins de clarté de l'exposé). La section transversale de contenant S2 présente un diamètre minimum D2.

Pour que le ressort en forme de toupie 5 puisse bouger librement dans le contenant principal 1, il est nécessaire que S2 (et D2) soit supérieur à S1 (et D1).

En particulier, de nombreux essais ont démontré que S1 devait au moins être égal à la moitié de S2 pour que le ressort en forme de toupie soit efficace et supprime quasiment la totalité des grumeaux, favorisant ainsi l'homogénéité du mélange obtenu (c'est-à-dire le fluide reconstitué).

Suivant un mode de réalisation particulièrement avantageux, mais non limitatif, on peut prévoir que le contenant principal présente un diamètre D2 de sensiblement 7,5 cm et que le ressort en forme de toupie présente un diamètre D1 de sensiblement 4 cm. La hauteur du contenant principal est sensiblement de 21 cm et la hauteur du ressort en forme de toupie est sensiblement de 4 cm.

Conformément à l'invention, le ressort a une hauteur comprise entre sensiblement 1 et 5 cm.

Comme il est expliqué ci avant, c'est en agitant le contenant principal (après s'est assuré que le couvercle soit fermé hermétiquement) que l'utilisateur entraine en mouvement le ressort en forme de toupie dans le contenant principal 1. Le produit en poudre et le produit liquide préalablement introduits dans le contenant principal 1 sont brassés ensemble quand l'utilisateur agite le contenant principal 1 et le brassage est démultiplié par l'action du ressort en forme de toupie 5.

C'est en grande partie au début de l'agitation du contenant principal 1 que se créent les grumeaux, au moment où la poudre mélangée à l'air crée des petits groupements s'entourant de liquide. Les petits groupements sont cassés lorsqu'ils entrent en contact violent avec la tige (ou les tiges, suivant le modèle) du ressort en forme de toupie 5 (ou 5' ou 5").

Les grumeaux formés par ces petits groupements de poudre entourés de liquide peuvent également se loger dès le début de l'agitation dans des coins internes au contenant principal, difficiles d'accès : par exemple au voisinage du fond du contenant principal 1, entre le fond 11 et la paroi latérale 10.

La (ou les) pointe(s) 54 du ressort en forme de toupie permet d'atteindre une grande quantité de ces grumeaux. Néanmoins, il est nécessaire de protéger certaines parties internes du dispositif mélangeur D ou D', de sorte que les grumeaux ne viennent pas se coincer dans le couvercle et plus particulièrement dans le bec verseur 3 (ou toute autre partie du dispositif de fermeture et délivrance 2 qui assurerait la sortie du fluide reconstitué).

C'est pourquoi il est avantageux de prévoir dans le couvercle (ou au voisinage de celui-ci) un filtre 4.

Le filtre 4 est prévu amovible, conformément à l'invention, de manière à être facilement nettoyé et/ou remplacé si nécessaire.

Les figures 2 et 3 montrent plus en détails un exemple de filtre.

Le bec verseur 3 du couvercle 2 est réalisé par un cylindre creux 35 formant une cheminée dont l'une des extrémités 36 débouche dans le couvercle 2, et dont l'autre extrémité 37 débouche à l'extérieur du couvercle 2.

Le filtre 4 est réalisé également sous la forme d'un cylindre creux 40 de dimensions telles qu'il peut être inséré dans le cylindre creux 35 du bec verseur 3.

Une extrémité 41 du cylindre creux 40 est coudée (référence 42) pour venir reposer sur le bord libre de l'extrémité 37 du cylindre creux 35 du bec verseur 3 formant cheminée.

Le coude 42 permet également de retirer aisément le filtre 4 en offrant à l'utilisateur une partie facilement saisissable manuellement ou avec un ustensile.

Pour arrêter les grumeaux formés en début d'agitation du mélangeur 1, le filtre 4 comporte une paroi transversale ajourée 43 qui peut être réalisée de différentes façons : selon le mode de réalisation illustré sur les figures 1 à 3, la paroi ajourée 43 est une grille 44 composée de lamelles 45 qui sont orientées parallèles entre elles. Entre les lamelles 45, on prévoit un espace vide de sensiblement 2 mm de largeur afin d'empêcher tout passage de grumeaux mais permettant toutefois le passage du lait épais.

Selon l'invention, il est en effet rappelé que la largeur des espaces vides (ou ouvertures traversantes de la paroi ajourée) n'excède pas plus de 3 mm et est de préférence sensiblement comprise entre 1,5 et 2,5 mm.

D'autres modes de réalisation de filtre peuvent être envisagés.

Par exemple, le mode de réalisation montré en figure 4 montre un dispositif mélangeur D' (la partie inférieure du contenant principal a été cachée) dont le couvercle 2' est différent et dont le filtre 4' est différent de ceux de l'exemple montré sur les figures 1 à 3.

Sur la figure 4, le filtre 4' est une grille 46 comportant des lamelles 47 qui se croisent perpendiculairement les unes par rapport aux autres. Les lamelles 47 forment ainsi un grillage bordé par un anneau 48. Les espaces entre les lamelles 47 n'excèdent pas 2 mm de large.

Le couvercle 2' comporte une bague 7 apte à porter une tétine 8 de biberon.

La bague 7 présente sensiblement le même diamètre que l'extrémité 16 du contenant principal 1 afin de s'y adapter par vissage. La bague 7 présente également et à cette fin un filetage interne 70 qui est complémentaire du filetage 17 de l'extrémité 16 du contenant principal 1.

Le filtre 4' est placé à l'intérieur de la bague 7, sous l'entrée de la tétine 8, de manière à faire barrage à tout grumeau qui se dirigerait vers la tétine 8 pendant l'agitation du dispositif mélangeur.

Pour permettre de fermer hermétiquement le dispositif mélangeur D', on prévoit un capuchon 9 de forme adaptée pour recevoir la tétine 8 et pour se fixer sur le bord latéral 71 de la bague 7.

Dans le cadre de cet exemple de réalisation d'un dispositif mélangeur conforme à l'invention, on comprendra que le dispositif mélangeur est également un biberon.

Il devra être compris que le terme « couvercle » couvre toute sorte de dispositif de fermeture pate à ferme hermétiquement l'ouverture du contenant principal : il peut s'agir d'un couvercle simple, d'un couvercle avec bec verseur, d'une bague équipée d'une tétine, ou de tout autre moyen permettant de fermer le contenant principal et qui serait amovible. Le couvercle pourrait également comprendre d'autres accessoires différents d'une tétine, d'une bague ou d'un bec verseur.

Il va maintenant être fait référence à un mode d'utilisation du dispositif mélangeur conforme à l'invention.

Dans le cadre de cet exemple, le fluide à reconstituer est un repas hyperprotéiné sous forme fluide, par exemple une soupe. Le dispositif mélangeur utilisé est celui illustré sur les figures 1 à 3.

Un utilisateur dose tout d'abord une quantité de produit en poudre qu'il conditionne dans le contenant secondaire 6 formant réservoir et fixe le contenant secondaire en le vissant sous le contenant principal. En s'aidant de la graduation du contenant principal 1, l'utilisateur introduit une quantité prédéterminée de liquide dans le contenant principal, qu'il ferme hermétiquement. Ensuite, le dispositif mélangeur 1 peut être emporté n'importe où.

Au moment du repas, l'utilisateur dévisse le contenant secondaire 6 et le couvercle 2 du contenant principal 1. Il verse le contenu du contenant secondaire 6 dans le contenant principal 1. Il ferme alors hermétiquement le contenant principal 1 en revissant le couvercle de délivrance 2 et en s'assurant que le capuchon 30 est bien en place.

L'utilisateur agite alors pendant quelques secondes le contenant principal 1. Le ressort en forme de toupie agit alors comme un fouet culinaire et détruit les grumeaux en formation dans le mélange, en se déplaçant dans le contenant principal.

Puis, l'utilisateur ouvre le capuchon 30 et verse le contenu ainsi obtenu dans une tasse.

Un autre exemple va maintenant être décrit concernant l'utilisation du dispositif mélangeur montré en figure 4.

Dans le cadre de cet exemple, le dispositif mélangeur est utilisé pour mélanger et délivrer à un nourrisson une préparation lactée à base de poudre de lait infantile.

De façon générale, le dispositif mélangeur peut être utilisé pour préparer tout aliment plus ou moins fluide difficile à obtenir sous forme homogène (sans grumeau) à partir d'aliments en poudre, comme les poudres de lait hypoallergénique (HA), biologique, végétale, spécifique et digestif.

Un utilisateur dose tout d'abord une quantité de lait infantile en poudre qu'il conditionne dans le contenant secondaire formant réservoir et fixe le contenant secondaire en le vissant sous le contenant principal 1. En s'aidant de la graduation du contenant principal 1, l'utilisateur introduit une quantité prédéterminée d'eau dans le contenant principal qu'il ferme hermétiquement. Ensuite, le dispositif mélangeur 1 peut être emporté n'importe où.

Au moment du repas de l'enfant en bas âge, l'utilisateur dévisse le contenant secondaire et le couvercle 2' (équipé de la tétine) du contenant principal 1. II verse le contenu du contenant secondaire 2' dans le contenant principal 1. Il ferme alors hermétiquement le contenant principal 1 en revissant le couvercle 2' à tétine et en s'assurant que le couvercle 9 est bien en place.

L'utilisateur agite alors pendant quelques secondes le contenant principal 1. Le ressort en forme de toupie (5, 5' ou 5") agit alors comme un fouet culinaire et détruit les grumeaux en formation dans le mélange, en se déplaçant dans le contenant principal 1.

Puis, l'utilisateur retire le couvercle 9 et utilise le dispositif mélangeur D' comme un biberon pour nourrir l'enfant en bas âge.

L'utilisateur pourrait également avoir acquis un ensemble comportant un dispositif mélangeur conforme à l'invention ainsi qu'un contenant secondaire supplémentaire, voire une série de contenants supplémentaires secondaires qui s'assemblent les uns sur les autres par vissage de sorte à former une pile de contenants 6 et dont l'un au moins (celui situé en haut de la pile) se ferme hermétiquement avec un couvercle. Il pourrait ainsi préparer à l'avance plusieurs doses de produit en poudre et les conditionner dans chacun des contenants secondaires 6 de la pile.

On comprend de la description qui précède comment l'invention permet de réaliser des préparations homogènes et sans énergie particulière autre que celle de l'utilisateur agitant manuellement le contenant principal.

Il devra toutefois être compris que l'invention n'est pas limitée aux modes de réalisation qui ont été présentés et qu'elle s'étend à la mise en oeuvre de tout moyen équivalent.

En particulier, le ressort en forme de toupie ou le filtre pourraient être réalisés différemment et les dimensions présentées pourraient varier sans sortir du cadre de l'invention.

Il est rappelé ici que, en référence à ces dessins le dispositif est un mélangeur gradué. Le mélangeur comporte un ressort amovible en forme de toupie (5) qui peut être en acier, en silicone ou en plastique, et qui permet d'obtenir un mélange facile manuellement. Quand l'utilisateur secoue le mélangeur, le ressort en forme de toupie (5) amovible actif dans le contenant principal (1) se déplace librement dans la préparation ce qui démultiplie l'action du mélange et permet d'obtenir une préparation fluide et sans grumeau.

Le mélangeur comporte un couvercle (2) dévissable en plastique avec bec verseur (3) permettant de verser le lait dans le biberon sans le renverser. Dans le bec verseur (3) s'intègre un filtre (4) amovible de sécurité qui permet le contrôle d'absence de grumeaux dans la préparation.

A la base du mélangeur est présent un réservoir amovible (6) dévissable pouvant contenir des mesures de poudre de lait ou de céréales, idéal pour les déplacements. Le mélangeur selon l'invention comporte une bague d'adaptation (7) amovible que l'on peut adapter sur celui-ci pour l'ajout d'accessoires. A titre d'exemple non limitatif le mélangeur aura des dimensions de l'ordre de 7,5 cm pour la largeur et de 21 cm pour la hauteur.

Le dispositif selon l'invention est particulièrement adapté à la préparation du repas de bébé.

## Revendications

1. Dispositif mélangeur (D, D') pour mélanger un produit en poudre et un produit liquide, notamment pour la préparation alimentaire pour bébé, ledit dispositif comportant :
- un contenant principal (1) fermé à une première extrémité (16) par un couvercle (2) amovible,
- un contenant secondaire (6) formant réservoir, apte à recevoir une dose de produit en poudre, ledit contenant secondaire (6) étant monté amovible à une seconde extrémité (12) du contenant principal (1),
**caractérisé en ce que** le contenant principal (1) comporte un ressort en forme de toupie (5, 5', 5"), ledit ressort en forme de toupie (5, 5', 5") étant amovible du contenant principal (1) et étant libre de se déplacer dans ledit contenant principal (1) sous l'action d'une agitation manuelle dudit contenant principal (1) par un utilisateur.

2. Dispositif (D, D') selon la revendication 1, **caractérisé en ce que** :
- le ressort en forme de toupie (5, 5', 5") présente une section transversale (S1), appelée section de ressort (S1), de forme sensiblement circulaire et présentant un diamètre maximum (D1) de section de ressort (S1),
- le contenant principal (1) présente une section transversale (S2), appelée section de contenant (S2), de forme sensiblement circulaire et présentant un diamètre minimum (D2) de section de contenant (S2),
- **en ce que** ledit diamètre maximum (D1) de section de ressort (S1) est inférieur au diamètre minimum (D2) de section de contenant (S2),
- et **en ce que** ledit diamètre maximum (D1) de section de ressort (S1) est au moins égal à la moitié dudit diamètre minimum (D2) de section de contenant (S2).

3. Dispositif selon (D) l'une quelconque des revendications 1 ou 2, **caractérisé en ce que** ledit ressort en forme de toupie (5) est une tige (50) en spirale qui s'enroule autour d'un axe de rotation (Z) en suivant une forme conique (51) de section circulaire.

4. Dispositif (D, D') selon l'une quelconque des revendications 1 ou 2, **caractérisé en ce que** ledit ressort en forme de toupie (5') est une tige (52) qui s'enroule autour d'un axe de rotation (Z1) en suivant une forme de double cône (53) présentant des extrémités (54) de cône sensiblement en forme de pointe, situées aux extrémités dudit ressort en forme de toupie (5').

5. Dispositif (D, D') selon l'une quelconque des revendications 1 ou 2, **caractérisé en ce que** ledit ressort en forme de toupie (5") comporte des tiges arquées (55) reliées entre elles par leurs extrémités respectives (56, 57) et réparties angulairement de façon régulière autour d'un axe central (Z2), lesdites tiges arquées (55) présentant une concavité orientée vers ledit axe central (Z2).

6. Dispositif (D, D') selon l'un quelconque des revendications précédentes, **caractérisé en ce que** le ressort en forme de toupie (5, 5', 5") présente une hauteur comprise entre 1 cm et 5 cm.

7. Dispositif (D, D') selon l'une quelconque des revendications précédentes, **caractérisé en ce que** le ressort en forme de toupie (5, 5', 5") est réalisé en alliage métallique inoxydable.

8. Dispositif (D, D') selon l'une quelconque des revendications 1 à 6, **caractérisé en ce que** le ressort en forme de toupie (5, 5', 5") est réalisé en alliage polymère thermoplastique, de préférence en polypropylène.

9. Dispositif (D, D') selon l'une quelconque des revendications précédentes, **caractérisé en ce que** le couvercle (2) comporte un filtre amovible (4, 4').

10. Dispositif (D, D') selon la revendication 9, **caractérisé en ce que** ledit filtre amovible (4, 4') comporte une paroi transversale ajourée (43), **en ce que** la paroi ajourée (43) présente des ouvertures traversantes, lesdites ouvertures traversantes présentant une largeur sensiblement inférieure ou égale à 3 mm, de préférence sensiblement entre 1,5 et 2,5 mm.

11. Dispositif (D) selon la revendication 10, **caractérisé en ce que** la paroi ajourée (43) est une grille (44) comportant des lamelles (45) orientées parallèles entre elles.

12. Dispositif (D') selon la revendication 10, **caractérisé en ce que** la paroi ajourée (43) est une grille (46) comportant des lamelles (47) qui se croisent perpendiculairement les unes par rapport aux autres.

13. Dispositif (D) selon l'une quelconque des revendications précédentes, **caractérisé en ce que** le couvercle (2) amovible comporte un bec verseur (3), le bec verseur (3) étant équipé d'un capuchon (30) monté mobile entre une position d'ouverture et une position de fermeture du bec verseur (3).

14. Dispositif (D') selon l'une quelconque des revendications précédentes, **caractérisé en ce que** le couvercle amovible (2) comporte une bague recevant une tétine (8), apte à délivrer ledit fluide reconstitué par succion buccale d'un enfant en bas-âge, ainsi que d'un capuchon (9) apte à venir coiffer ladite tétine (8) et fermer hermétiquement ledit dispositif (D').

15. Ensemble comportant un dispositif mélangeur (D, D') selon l'une quelconque des revendications précédentes ainsi qu'au moins un contenant secondaire supplémentaire fermé par un couvercle amovible.

## Patentansprüche

1. Mischer-Vorrichtung (D, D') zum Mischen eines Produkts in Pulverform und eines flüssigen Produkts, insbesondere für die Säuglingsnahrungsmittelzubereitung, wobei die Vorrichtung beinhaltet:
- einen Hauptbehälter (1), der an einem ersten Ende (16) durch einen abnehmbaren Deckel (2) verschlossen ist,
- einen Sekundärbehälter (6), der einen Vorratsbehälter bildet, der imstande ist, eine Dosis eines Produkts in Pulverform aufzunehmen, wobei der Sekundärbehälter (6) abnehmbar an einem zweiten Ende (12) des Hauptbehälters (1) montiert ist,
**dadurch gekennzeichnet, dass** der Hauptbehälter (1) eine Feder in Form eines Kreisels (5, 5', 5") beinhaltet, wobei die Feder in Form eines Kreisels (5, 5', 5") von dem Hauptbehälter (1) abnehmbar ist, und frei ist, sich unter der Wirkung eines händischen Schüttelns des Hauptbehälters (1) durch einen Nutzer in dem Hauptbehälter (1) zu bewegen.

2. Vorrichtung (D, D') nach Anspruch 1, **dadurch gekennzeichnet, dass**:
- die Feder in Form eines Kreisels (5, 5', 5") einen Querschnitt (S1), der Federschnitt (S1) genannt wird, in einer im Wesentlichen kreisförmigen Form aufweist und einen maximalen Durchmesser (D1) eines Federschnitts (S1) aufweist,
- der Hauptbehälter (1) einen Querschnitt (S2), der Behälterschnitt (S2) genannt wird, in einer im Wesentlichen kreisförmigen Form aufweist und einen maximalen Durchmesser (D2) eines Behälterschnitts (S2) aufweist,
- dadurch, dass der maximale Durchmesser (D1) eines Federschnitts (S1) kleiner als der Mindestdurchmesser (D2) eines Behälterschnitts (S2) ist,
- und dadurch, dass der maximale Durchmesser (D1) eines Federschnitts (S1) mindestens gleich wie die Hälfte des Mindestdurchmessers (D2) eines Behälterschnitts (S2) ist.

3. Vorrichtung (D) nach einem der Ansprüche 1 oder 2, **dadurch gekennzeichnet, dass** die Feder in Form eines Kreisels (5) ein spiralförmiger Stift (50) ist, der sich um eine Drehachse (Z) einrollt, und dabei einer kegeligen Form (51) mit kreisförmigem Querschnitt folgt.

4. Vorrichtung (D, D') nach einem der Ansprüche 1 oder 2, **dadurch gekennzeichnet, dass** die Feder in Form eines Kreisels (5') ein Stift (52) ist, der sich um eine Drehachse (Z1) einrollt, und dabei einer doppelkegeligen Form (53) folgt, die Enden (54) eines Kegels im Wesentlichen in Form einer Spitze aufweist, die sich an den Enden der Feder in Form eines Kreisels (5') befinden.

5. Vorrichtung (D, D') nach einem der Ansprüche 1 oder 2, **dadurch gekennzeichnet, dass** die Feder in Form eines Kreisels (5") gekrümmte Stifte (55) beinhaltet, die an ihren jeweiligen Enden (56, 57) miteinander verbunden sind, und winkelig in regelmäßiger Form um eine Mittenachse (Z2) herum verteilt sind, wobei die gekrümmten Stifte (55) eine Konkavität aufweisen, die zu der Mittenachse (Z2) hin ausgerichtet ist.

6. Vorrichtung (D, D') nach einem der vorstehenden Ansprüche, **dadurch gekennzeichnet, dass** die Feder in Form eines Kreisels (5, 5', 5") eine Höhe aufweist, die zwischen 1 cm und 5 cm enthalten ist.

7. Vorrichtung (D, D') nach einem der vorstehenden Ansprüche, **dadurch gekennzeichnet, dass** die Feder in Form eines Kreisels (5, 5', 5") aus einer nichtrostenden Metalllegierung gefertigt ist.

8. Vorrichtung (D, D') nach einem der Ansprüche 1 bis 6, **dadurch gekennzeichnet, dass** die Feder in Form eines Kreisels (5, 5', 5") aus einer thermoplastischen Polymerlegierung, vorzugsweise aus Polypropylen gefertigt ist.

9. Vorrichtung (D, D') nach einem der vorstehenden Ansprüche, **dadurch gekennzeichnet, dass** der Deckel (2) einen abnehmbaren Filter (4, 4') beinhaltet.

10. Vorrichtung (D, D') nach Anspruch 9, **dadurch gekennzeichnet, dass** der abnehmbare Filter (4, 4') eine gelochte querlaufende Wand (43) beinhaltet, dadurch, dass die gelochte Wand (43) Durchgangsöffnungen aufweist, wobei die Durchgangsöffnungen eine Breite im Wesentlichen kleiner oder gleich 3 mm, vorzugsweise im Wesentlichen zwischen 1,5 und 2,5 mm aufweisen.

11. Vorrichtung (D) nach Anspruch 10, **dadurch gekennzeichnet, dass** die gelochte Wand (43) ein Gitter (44) ist, das Lamellen (45) beinhaltet, die parallel zueinander ausgerichtet sind.

12. Vorrichtung (D') nach Anspruch 10, **dadurch gekennzeichnet, dass** die gelochte Wand (43) ein Gitter (46) ist, das Lamellen (47) beinhaltet, die sich senkrecht zueinander kreuzen.

13. Vorrichtung (D) nach einem der vorstehenden Ansprüche, **dadurch gekennzeichnet, dass** der abnehmbare Deckel (2) einen Ausgießer (3) beinhaltet, wobei der Ausgießer (3) mit einer Schutzkappe (30) ausgerüstet ist, die zwischen einer Öffnungsposition und einer Schließposition des Ausgießers (3) beweglich montiert ist.

14. Vorrichtung (D') nach einem der vorstehenden Ansprüche, **dadurch gekennzeichnet, dass** der abnehmbare Deckel (2) einen Ring beinhaltet, der einen Schnuller (8) aufnimmt, der imstande ist, die rekonstituierte Flüssigkeit durch orales Saugen eines Kindes im Säuglingsalter abzugeben, sowie eine Schutzkappe (9), die imstande ist, den Schnuller (8) abzudecken, und die Vorrichtung (D') hermetisch zu verschließen.

15. Einheit, eine Mischer-Vorrichtung (D, D') nach einem der vorstehenden Ansprüche, sowie mindestens einen zusätzlichen Sekundärbehälter beinhaltend, der durch einen abnehmbaren Deckel verschlossen ist.

## Claims

1. Mixing device (D, D') used to mix powdered and liquid products, notably for the preparation of baby food, said device comprising:
- A main container (1) sealed at one end (16) by means of a removable lid (2),
- A secondary container (6), forming a feeder through which a dose of the powdered product is entered, said secondary container (6) being mounted in a detachable manner at another end (12) of the main container (1),
**characterised in that** the main container (1) comprises a top-shaped spring (5, 5', 5"), said top-shaped spring (5, 5', 5") being detachable from the main container (1) and free to move around inside said main container (1) when said main container (1) is shaken manually by a user.

2. Device (D, D') according to claim 1, **characterised in that**:
- the top-shaped spring (5, 5', 5") presents a cross-sectional area (S1), referred to as the spring section (S1), of a substantially circular shape with a maximum spring section (S1) diameter (D1),
- the main container (1) presents a cross-sectional area (S2), referred to as the container section (S2), of a substantially circular shape with a minimum container section (S2) diameter (D2),
- **in that** said maximum diameter (D1) of the spring section (S1) is smaller than the minimum diameter (D2) of the container section (S2),
- and **in that** said maximum diameter (D1) of the spring section (S1) is at least equal to half of said minimum diameter (D2) of the container section (S2).

3. Device (D) according to either of claims 1 or 2, **characterised in that** said top-shaped spring (5) is a spiral shaft (50) wrapped around a rotational axis (Z) following a conical shape (51) with a circular section.

4. Device (D, D') according to either of claims 1 or 2, **characterised in that** said top-shaped spring (5') is a shaft (52) wrapped around a rotational axis (Z1) following a double-cone shape (53) presenting cone ends (54) of a substantially pointed shape positioned at the ends of said top-shaped spring (5').

5. Device (D, D') according to either of claims 1 or 2, **characterised in that** said top-shaped spring (5") comprises arched shafts (55) connected together by their respective ends (56, 57) distributed at regular angles around a central axis (Z2), said arched shafts (55) presenting a concavity positioned towards said central axis (Z2).

6. Device (D, D') according to either of the above-mentioned claims **characterised in that** the top-shaped spring (5, 5', 5") has a height of between 1 cm and 5 cm.

7. Device (D, D') according to either of the above-mentioned claims **characterised in that** the top-shaped spring (5, 5', 5") is made from a stainless steel metal alloy.

8. Device (D, D') according to any of the claims 1 to 6 **characterised in that** the top-shaped spring (5, 5', 5") is made from a thermoplastic polymer alloy, preferably polypropylene.

9. Device (D, D') according to any of the above-mentioned claims **characterised in that** the lid (2) comprises a removable filter (4, 4').

10. Device (D, D') according to claim 9 **characterised in that** said removable filter (4, 4') comprises a perforated transverse wall (43), **in that** said perforated wall (43) presents through-openings, said through-openings presenting a width which is substantially less than or equal to 3 mm, preferable between 1.5 and 2.5 mm.

11. Device (D) according to claim 10, **characterised in that** the perforated wall (43) is a grid (44) comprising strips (45) which are positioned parallel to one another.

12. Device (D') according to claim 10, **characterised in that** the perforated wall (43) is a grid (46) comprising strips (47) which cross over one another in perpendicular directions.

13. Device (D) according to any of the above-mentioned claims **characterised in that** the removable lid (2) comprises a pouring spout (3), said pouring spout (3) being fitted with a lid (30) mounted in a removable manner between an open position and a closed position of the pouring spout (3).

14. Device (D') according to any of the above-mentioned claims **characterised in that** the removable lid (2) comprises a ring housing a teat (8), designed to dispense said reconstituted liquid by the sucking action of a young child and a cover (9) intended to protect said teat (8) and hermetically seal said device (D').

15. Equipment comprising a mixing device (D, D') according to any of the above-mentioned claims and at least one additional secondary container sealed by means of a removable lid.
